# EUROPÄISCHE PATENTSCHRIFT

(11) **EP 4 065 244 B1**
(45) Veröffentlichungstag und Bekanntmachung des Hinweises auf die Patenterteilung: **21.05.2025**
(21) Anmeldenummer: 19836790.6
(22) Anmeldetag: 26.11.2019
(51) Int. Cl.: A62C 37/14

(54) **AUSLÖSEGLIED FÜR EINE BRANDSCHUTZANLAGE, DAMIT AUSGESTATTETES BRANDSCHUTZELEMENT UND VERFAHREN ZUR ERKENNUNG DES AUSLÖSENS EINES BRANDSCHUTZELEMENTES**
TRIGGERING ELEMENT FOR A FIRE PROTECTION SYSTEM, FIRE PROTECTION ELEMENT EQUIPPED THEREWITH, AND METHOD FOR DETECTING THE TRIGGERING OF A FIRE PROTECTION ELEMENT
ÉLÉMENT DE DÉCLENCHEMENT POUR UN SYSTÈME DE PROTECTION INCENDIE, ÉLÉMENT DE PROTECTION INCENDIE ÉQUIPÉ DE CELUI-CI, ET PROCÉDÉ DE DÉTECTION DU DÉCLENCHEMENT D'UN ÉLÉMENT DE PROTECTION INCENDIE

(43) Veröffentlichungstag der Anmeldung: 05.10.2022
(73) Patentinhaber: Fraunhofer-Gesellschaft zur Förderung der angewandten Forschung e.V., 80686 München (DE)
(72) Erfinder: SCHADE, Wolfgang, 38640 Goslar (DE)
(86) Internationale Anmeldenummer: PCT/EP2019/082558
(87) Internationale Veröffentlichungsnummer: WO 2021/104609

(56) Entgegenhaltungen:
- DE-B1- 2 336 682

## Beschreibung

Die Erfindung betrifft ein Auslöseglied für eine Brandschutzanlage mit zumindest einem Berstkörper. Weiterhin betrifft die Erfindung ein Brandschutzelement, beispielsweise einen Sprinklerkopf oder eine Rauchabzugklappe mit zumindest einem solchen Auslöseglied, eine Brandschutzanlage mit einer Mehrzahl von Brandschutzelementen sowie ein Verfahren zur Erkennung des Auslösens eines Sprinklerkopfes oder einer Rauchabzugklappe.

Aus der DE 3808384 A1 ist ein solches Auslöseglied für Sprinkler bekannt. Das bekannte Auslöseglied besteht aus einem Berstkörper in Form eines zylindrischen Rohres, dessen Enden jeweils zu einem Pfropfen verschmolzen sind. Das Rohr ist mit einer Flüssigkeit gefüllt, welche sich bei Erwärmung ausdehnt und zum Bersten des Rohres führt. Hierdurch wird das Ventil des Sprinklers geöffnet, sodass Löschwasser austreten kann. Solche Sprinkleranlagen können in größeren Gebäuden eine Vielzahl von Sprinklerköpfen aufweisen.

Diese bekannten Sprinkler weisen den Nachteil auf, dass bei größeren Gebäuden der Ort der Auslösung oft nur unzulänglich bestimmt werden kann. Dies führt einerseits dazu, dass die Feuerwehr den Brandherd innerhalb des Gebäudes erst aufwendig lokalisieren muss, ehe mit den Löscharbeiten begonnen werden kann. Im Falle einer Fehlauslösung können erhebliche Wassermengen austreten und große Schäden verursachen, ehe der Ort der Auslösung und die Tatsache einer Fehlauslösung erkannt wurden. Im Falle der Fehlauslösung einer Rauchabzugklappe kann unbemerkt Niederschlagswasser eintreten und Gebäudeschäden verursachen.

Aus der DE 2 336 682 A ist ein Auslöseglied in Form einer Berstpatrone für feuersichere Klappen einer Brandschutzvorrichtung bekannt, welches mit einem elektrischen Leiter versehen ist. Der Leiter ist als metallische Dünnschicht auf der Berstpatrone aufgebracht. Hierduch kann aus einem Stromfluss über den Leiter auf die Unversehrtheit der Berstpatrone geschlosen werden.

Ausgehend vom Stand der Technik liegt der Erfindung somit die Aufgabe zugrunde, eine Brandschutzanlage und deren Teile anzugeben, welche eine einfache Lokalisierung eines ausgelösten Elementes ermöglichen.

Die Aufgabe wird erfindungsgemäß durch eine Vorrichtung gemäß Anspruch 1, einen Sprinklerkopf oder eine Rauchabzugklappe nach Anspruch 9, eine Brandschutzanlage nach Anspruch 10 und ein Verfahren nach Anspruch 13 gelöst. Vorteilhafte Weiterbildungen der Erfindung finden sich in den Unteransprüchen.

Erfindungsgemäß wird in einer Ausführungsform ein Auslöseglied für ein Brandschutzelement einer Brandschutzanlage vorgeschlagen, welches zumindest einen Berstkörper aufweist. Das erfindungsgemäß vorgeschlagene Brandschutzelement kann beispielsweise eine Rauchabzugklappe und/oder ein Sprinklerkopf sein. Das Auslöseglied kann in einigen Ausführungsformen der Erfindung einen Berstkörper enthalten, welcher eine zylindrische Grundform mit einem Hohlraum aufweisen kann, welcher mit einer Flüssigkeit gefüllt ist. Neben der Flüssigkeit kann im Hohlraum eine Luft- bzw. Gasblase vorhanden sein, welche temperaturbedingte Volumenschwankungen der Flüssigkeit unterhalb der Auslösetemperatur ausgleichen kann. Bei Überschreiten einer vorgebbaren Temperatur dehnt sich die Flüssigkeit jedoch so stark aus, dass der Berstkörper platzt und das Brandschutzelement auslöst.

Der Berstkörper kann aus Glas oder Kunststoff gefertigt sein. In einigen Ausführungsformen der Erfindung können unterschiedliche Berstkörper vorgesehen sein, welche unterschiedliche Auslösetemperaturen aufweisen, um die Brandschutzanlage bzw deren Brandschutzelemente an die Gegebenheiten ihres Einsatzortes anzupassen.

Erfindungsgemäß wird nun vorgeschlagen, den Berstkörper mechanisch mit zumindest einem Lichtwellenleiter zu verbinden. Der Lichtwellenleiter kann in einigen Ausführungsformen der Erfindung eine Single-Mode-Faser, eine Few-Mode-Faser oder eine Multi-Mode-Faser sein. In einigen Ausführungsformen der Erfindung kann der Lichtwellenleiter eine Glasfaser sein oder eine solche enthalten. In anderen Ausführungsformen der Erfindung kann der Lichtwellenleiter eine Polymerfaser sein oder eine Polymerfaser enthalten. In einigen Ausführungsformen der Erfindung können Lichtwellenleiter aus der Telekommunikation verwendet werden, welche kostengünstig in großer Menge verfügbar sind.

Erfindungsgemäß wird vorgeschlagen, in den Lichtwellenleiter zumindest eine Sollbruchstelle einzubringen. Die Sollbruchstelle führt dazu, dass der Lichtwellenleiter beim Platzen des Berstkörpers zuverlässig zerstört wird. Dies führt dazu, dass im Lichtwellenleiter propagierende optische Signale an dieser Stelle nicht mehr weitergeleitet werden. Das Ausbleiben des optischen Signals kann somit als Auslösung der Brandschutzanlage erkannt werden. Sofern bekannt ist, welcher Lichtwellenleiter an welchem Ort verlegt ist oder eine anderweitige Codierung der Auslöseglieder erfolgt ist, kann der Ort der Auslösung der Brandschutzanlage zuverlässig festgestellt werden.

Erfindungsgemäß enthält der Lichtwellenleiter einen Kern und einen den Kern umgebenden Mantel, sodass optische Signale an der Grenzfläche zwischen Kern und Mantel totalreflektiert werden. Die zumindest eine Sollbruchstelle ist erfindungsgemäß durch Beschädigung bzw. Schwächung des Mantels in den Lichtwellenleiter eingebracht werden. Hierdurch bleibt der Kern und damit die optischen Eigenschaften des Lichtwellenleiters unverändert. Durch die Vorschädigung des Lichtwellenleiters wird jedoch sichergestellt, dass dieser bei Platzen des Berstkörpers zuverlässig zerstört wird.

In einigen Ausführungsformen der Erfindung kann eine solche, zu einer Sollbruchstelle führende Schädigung des Lichtwellenleiters durch mechanische Bearbeitung erfolgen, beispielsweise durch Schleifen. In anderen Ausführungsformen der Erfindung kann der Lichtwellenleiter chemisch geschädigt sein, beispielsweise durch Ätzen. In wiederum anderen Ausführungsformen der Erfindung kann die Sollbruchstelle durch Lasermaterialbearbeitung erzeugt werden. Hierfür kann insbesondere die Materialbearbeitung mit einem fokussierten Kurzpulslaser dienen. Durch Wahl der Fokuslage, der Pulsenergie, der Anzahl der Einzelpulse und der Pulsform kann die gewünschte Schädigung des Lichtwellenleiters sowohl örtlich als auch in ihrem Umfang präzise kontrolliert werden.

In einer Ausführungsform der Erfindung kann der Lichtwellenleiter mittels Klebung oder Klemmung an zumindest zwei Stellen am Berstkörper befestigt sein. Hierdurch wird sichergestellt, dass beim Platzen des Berstkörpers eine hinreichend große mechanische Spannung in den Lichtwellenleiter eingebracht wird, sodass dieser zuverlässig an zumindest einer Sollbruchstelle zerstört wird. Darüber hinaus ermöglicht die Befestigung mittels Klebung oder Klemmung das Nachrüsten bereits installierter Brandschutzanlagen, ohne dass eine umfangreiche Neuerrichtung der Brandschutzanlage erforderlich wäre. Da das Aufkleben des Lichtwellenleiters den Berstkörper als solchen unverändert lässt, kann eine erneute Zertifizierung der Brandschutzanlage bzw. des Berstkörpers vermieden werden. Die Brandschutzanlage kann alle bisherigen Funktionen unverändert ausüben und wird um die Funktion der örtlichen Detektion des Auslöseortes erweitert.

In einigen Ausführungsformen der Erfindung kann der Lichtwellenleiter zumindest in einem Teilabschnitt am Berstkörper anliegen. Hierdurch wird einerseits die auf den Lichtwellenleiter einwirkende mechanische Spannung beim Platzen des Berstkörpers vergrößert. Andererseits besteht eine hohe Wahrscheinlichkeit, dass der Lichtwellenleiter durch Scherben bzw. Splitter des Berstkörpers zusätzlich beschädigt wird. Hierdurch kann die Erkennungswahrscheinlichkeit und damit die Zuverlässigkeit des erfindungsgemäß vorgeschlagenen Verfahrens erhöht sein.

In einigen Ausführungsformen der Erfindung kann der Lichtwellenleiter auf einer Länge von etwa 5 mm bis etwa 15 mm zwischen einer und etwa zehn Sollbruchstellen aufweisen. Durch das redundante Einbringen einer Vielzahl von Sollbruchstellen kann sichergestellt werden, dass der Lichtwellenleiter beim Platzen des Berstkörpers zuverlässig zerstört wird.

In einigen Ausführungsformen der Erfindung kann eine Sollbruchstelle in etwa senkrecht zur Längsrichtung des Lichtwellenleiters verlaufen. Sofern der Lichtwellenleiter in etwa parallel zur Längsrichtung des Berstkörpers des Auslösegliedes verläuft, wird dieser zuverlässig und vollständig an der Sollbruchstelle durchtrennt.

In einigen Ausführungsformen der Erfindung kann der Lichtwellenleiter zumindest ein Faser-Bragg-Gitter enthalten. Das Faser-Bragg-Gitter enthält eine Mehrzahl von Raumbereichen bzw. Voxeln, welche zumindest teilweise in den Kern des Lichtwellenleiters eingebracht sind und welche einen Brechungsindex aufweisen, welcher sich vom Brechungsindex des umgebenden Materials des Kernes unterscheiden. Der Abstand benachbarter Raumbereiche bzw. Voxel definiert die Gitterkonstante des Faser-Bragg-Gitters. Ein solches Faser-Bragg-Gitter hat die Wirkung, dass Licht einer vorgebbaren, durch die Gitterkonstante definierten Wellenlänge reflektiert wird, wohingegen Licht einer anderen Wellenlänge transmittiert wird. Das Faser-Bragg-Gitter kann somit dazu eingesetzt werden, ein in den Lichtwellenleiter eingekoppeltes optisches Signal zu reflektieren. Hierdurch kann der Sender und der Empfänger des optischen Signals an einem Ende des Lichtwellenleiters angeordnet sein, sodass sich die Komplexität der erfindungsgemäßen Vorrichtung reduziert. Sofern für Auslöseglieder bzw. Sprinklerköpfe oder auch Abzugklappen an unterschiedlichen Orten Faser-Bragg-Gitter mit unterschiedlicher Gitterkonstante verwendet werden, können unterschiedliche Orte durch Wellenlängenmultiplex unterschieden werden. Alternativ oder zusätzlich können unterschiedliche Orte durch die Laufzeit eines gepulsten optischen Signals unterschieden werden. Somit kann die Komplexität weiter sinken, da nicht von jedem Element der Brandschutzanlage ein Lichtwellenleiter bis zur Brandmeldezentrale des Gebäudes gezogen werden muss. Insbesondere bei der Altbausanierung ergeben sich hierdurch Einbauvorteile.

In einigen Ausführungsformen der Erfindung kann das Faser-Bragg-Gitter ein gechirptes Faser-Bragg-Gitter sein. Bei einem solchen gechirpten Faser-Bragg-Gitter verändert sich die Gitterkonstante entlang der Längserstreckung des Faser-Bragg-Gitters. Hierdurch reflektiert das Faser-Bragg-Gitter einen größeren Wellenlängenbereich, sodass auch bei thermischen Driften der Wellenlängen der optischen Signale eine zuverlässige Reflexion und damit eine zuverlässige Erkennung ohne Fehlalarme möglich ist.

In einigen Ausführungsformen der Erfindung kann eine Mehrzahl von Lichtwellenleitern über jeweils einen Schmelzkoppler oder einen anderen, an sich bekannten 3-dB-Koppler an einen Zentrallichtwellenleiter gekoppelt sein. Die Mehrzahl von Lichtwellenleitern kann zwischen 2 und etwa 35 oder zwischen etwa 2 und etwa 50 betragen. Hierdurch können sämtliche Sprinkler- bzw. Rauchabzugklappen eines Brandabschnittes oder einer Etage mit einem einzigen Zentrallichtwellenleiter an die Brandmeldeanlage des Gebäudes angeschlossen werden.

In einigen Ausführungsformen der Erfindung kann der Zentrallichtwellenleiter an einem Ende, beispielsweise in einer Brandmeldezentrale mit einem Spektrometer verbunden sein. Ein Spektrometer kann als integrierte optische Komponente ausgeführt sein, beispielsweise als AWG. In einigen Ausführungsformen der Erfindung kann das Spektrometer in den Zentrallichtwellenleiter integriert sein, indem an einem Ende zumindest ein gechirptes Faser-Bragg-Gitter enthalten ist, welches dazu eingerichtet ist, Licht auf ein optoelektronisches Halbleiterbauelement zu lenken. In einigen Ausführungsformen der Erfindung kann zumindest ein Teilbereich des gechirpten Faser-Bragg-Gitters mit zusätzlichen Streuzentren versehen sein. Hierdurch kann auf den Einsatz eines externen Spektrometers verzichtet werden. Vielmehr wird Licht aus dem Zentrallichtwellenleiter seitlich ausgekoppelt, d. h. in etwa orthogonal zur Längserstreckung. Dabei wird Licht unterschiedlicher Wellenlänge an unterschiedlichen Orten abgebildet, sodass durch Einsatz eines ortsauflösenden Detektors, beispielsweise einem Fotodiodenarray oder einem CCD-Zeilen-Sensor die Lichtintensität in unterschiedlichen Wellenlängen bzw. Wellenlängenbereichen erfasst werden kann. Sofern die unterschiedlichen Auslöseglieder mit Lichtwellenleitern mit unterschiedlichen Faser-Bragg-Gittern versehen wurden, können einzelne Pixel bzw. Pixelgruppen eines CCD-Zeilen-Sensors bzw. einzelne Dioden eines Fotodiodenarrays unmittelbar einem zu überwachenden Auslöseglied der Brandschutzanlage zugeordnet werden. Auf diese Weise kann der Ort der Auslösung eines Sprinklers bzw. der Einbauort einer Rauchabzugklappe einfach bestimmt und visualisiert werden, beispielsweise mittels einer Datenbank bzw. einer Umsetztabelle,

Nachfolgend soll die Erfindung anhand von Figuren ohne Beschränkung des allgemeinen Erfindungsgedankens näher erläutert werden. Dabei zeigt
- Figur 1: ein Auslöseglied gemäß der vorliegenden Erfindung im Längsschnitt.
- Figur 2: zeigt den Querschnitt durch einen erfindungsgemäß verwendeten Lichtwellenleiter.
- Figur 3: zeigt einen erfindungsgemäßen Sprinklerkopf.
- Figur 4: zeigt eine erfindungsgemäße Brandschutzanlage.
- Figur 5: zeigt ein Beispiel eines erfindungsgemäß erhaltenen Messsignals ohne Auslösung eines Sprinklers.
- Figur 6: zeigt ein Beispiel eines erfindungsgemäß erhaltenen Messsignals nach Auslösung von drei Sprinklern.

Anhand der Figur 1 wird ein Ausführungsbeispiel eines Auslösegliedes 1 für eine Brandschutzanlage erläutert. Das Auslöseglied kann beispielsweise dazu dienen, einen Sprinkler oder eine Rauchabzugklappe im Brandfall auszulösen.

Hierzu enthält das Auslöseglied 1 einen Berstkörper 10, welcher beispielsweise aus Glas oder Kunststoff gefertigt sein kann. Der Berstkörper 10 weist eine in etwa zylindrische Grundform auf, welche ein erstes Ende 101 und ein gegenüberliegendes zweites Ende 102 umfasst. Der Querschnitt des Berstkörpers 10 kann polygonal oder insbesondere rund sein. Der Berstkörper 10 enthält einen Hohlraum 13, welcher mit einer Flüssigkeit und optional einer Luft- bzw. Gasblase gefüllt ist. Bei Erwärmung des Berstkörpers 10 und der eingeschlossenen Flüssigkeit dehnt sich die Flüssigkeit aus und erzeugt bei steigendem Innendruck eine mechanische Spannung auf das Material des Berstkörpers 10, welche schließlich bei hinreichender Erwärmung zum Platzen des Berstkörpers 10 führt. Die Geometrie des Berstkörpers 10 und/oder die eingeschlossene Flüssigkeitsmenge und/oder die Zusammensetzung können so gewählt sein, dass unterschiedliche Berstkörper mit unterschiedlichen Auslösetemperaturen bereitgestellt werden können, sodass je nach Anforderung an die Brandschutzanlage unterschiedliche Auslösetemperaturen für die in der Brandschutzanlage zusammengefassten Elemente wie beispielsweise Sprinkler oder auch Rauchabzugklappen gewählt werden können.

Der Sprinkler bzw. die Rauchabzugklappe sind so konstruiert, dass beispielsweise ein federbelastetes oder durch Wasserdruck beaufschlagtes Ventil vom Berstkörper 10 in einer geschlossenen Position gehalten wird. Nach Platzen des Berstkörpers 10 wird das Ventil geöffnet, sodass Löschwasser aus einem Sprinklerkopf austreten kann.

Bei bekannten Brandschutzanlagen kann das Auslösen eines Sprinklers nur unzureichend erkannt werden. Wenn überhaupt eine Überwachung vorgesehen ist, so wird meist der auf die Auslösung folgende Druckabfall in der Wasserleitung detektiert. Insbesondere bei großen Installationen in größeren Gebäuden kann die Feuerwehr daher oftmals nicht schnell zum Brandherd vorrücken, weil die Lage des Brandherdes, welcher zum Auslösen des Sprinklers geführt hat, nicht bekannt ist. Im Falle einer Fehlauslösung eines Sprinklers können durch austretendes Löschwasser oftmals große Schäden entstehen, welche umso geringer ausfallen, je schneller der Sprinkler gefunden und der Wasserfluss gestoppt werden kann. Somit ist es wünschenswert, die Auslöseglieder einer Brandschutzanlage zu überwachen, sodass die Auslösung rasch erkannt und die Lage des ausgelösten Auslösegliedes innerhalb eines Gebäudes rasch erfasst werden kann.

Hierzu wird erfindungsgemäß vorgeschlagen, einen Lichtwellenleiter 2 am Berstkörper 10 anzubringen. Erfindungsgemäß wird in einigen Ausführungsformen vorgeschlagen, den Lichtwellenleiter mittels einer oder zwei Klebungen 3 am Berstkörper 10 zu befestigen. Alternativ oder zusätzlich kann auch eine nicht dargestellte Klemmvorrichtung verwendet werden, um den Lichtwellenleiter 2 am Berstkörper 10 zu befestigen. Hierbei kann der Lichtwellenleiter 2 entlang der Längserstreckung des Berstkörpers 10 verlaufen und so befestigt sein, dass dieser zumindest in einem Teilabschnitt 23 am Berstkörper 10 zumindest teilweise anliegt. Der Lichtwellenleiter 2 kann dazu eingerichtet sein, eintreffendes Licht zu reflektieren und in die Einfallsrichtung zurückzuwerfen. Dies kann beispielsweise durch ein verspiegeltes Ende oder durch ein Faser-Bragg-Gitter erfolgen. Das in der Figur nicht dargestellte Ende des Lichtwellenleiters kann beispielsweise bis zu einer Brandmeldezentrale geführt werden. Dort kann ein optisches Signal in den Lichtwellenleiter 2 eingekoppelt und an dem am Auslöseglied befindlichen Ende reflektiert werden. So lange das reflektierte Signal in der Brandmeldezentrale detektiert wird, ist das Auslöseglied intakt. Bei Zerstörung des Berstkörpers 10 wird auch der Lichtwellenleiter 2 beschädigt, so dass das reflektierte Signal in der Brandmeldezentrale nicht mehr detektiert wird. Hierzu enthält der Lichtwellenleiter 2 zumindest eine Sollbruchstelle 25. Im dargestellten Ausführungsbeispiel sind drei Sollbruchstellen 25a, 25b und 25c dargestellt. In einigen Ausführungsformen der Erfindung kann der Lichtwellenleiter 2 auf einer Länge von etwa 5 mm bis etwa 15 mm zwischen einer und etwa zehn Sollbruchstellen 25 aufweisen.

Sofern jedes Auslöseglied mit einem Lichtwellenleiter versehen ist, kann der Ort des jeweiligen Auslösegliedes bzw. des damit versehenen Sprinklers aus dem jeweiligen zugeordneten Lichtwellenleiter ermittelt werden. Wenn mehrere Lichtwellenleiter mit einem Zentrallichtwellenleiter gekoppelt werden, wie nachstehend beschrieben, kann der Ort des jeweiligen Auslösegliedes durch die Laufzeit eines gepulsten optischen Signals bestimmt werden. In anderen Ausführungsformen der Erfindung können Faser-Bragg-Gitter unterschiedlicher Auslöseglieder eine unterschiedliche Gitterkonstante aufweisen. Dies führt dazu, dass jeweils ein unterschiedlicher Wellenlängenbereich eines breitbandigen optischen Signals reflektiert wird. Somit können unterschiedliche Auslöseglieder im Wellenlängenmultiplex voneinander unterschieden werden.

Figur 2 zeigt den Querschnitt durch einen Lichtwellenleiter 2, wie dieser für die vorstehende Erfindung verwendbar ist. Wie aus Figur 2 ersichtlich ist, weist der Lichtwellenleiter 2 einen Kern 21 und einen den Kern umgebenden Mantel 22 auf. Der Kern weist einen Kerndurchmesser dₖ auf, welcher zwischen etwa 5 µm und etwa 80 µm betragen kann. Der Mantel weist einen Manteldurchmesser dₘ auf, welcher zwischen etwa 80 µm und etwa 250 µm betragen kann.

Kern 21 und Mantel 22 können aus Glas oder Kunststoff gefertigt sein. Kern und Mantel weisen unterschiedliche Brechungsindizes auf, sodass ein im Kern 21 propagierendes Signal an der Grenzfläche zwischen Kern und Mantel totalreflektiert wird und dadurch entlang des Lichtwellenleiters 2 propagiert.

Wie aus Figur 2 weiter ersichtlich ist, wurde eine Sollbruchstelle 25 durch Materialbearbeitung mit einem Kurzpulslaser erzeugt. Der Kurzpulslaser kann eine Pulsdauer von weniger als 250 fs und/oder eine Pulsenergie von mehr als 500 nJ bei einer Wellenlänge von etwa 800 nm aufweisen.

Die Pulswiederholrate kann zwischen etwa 50 MHz und etwa 120 MHz betragen. Durch die Wechselwirkung des Materials des Mantels 22 mit der intensiven Laserstrahlung wird eine Schädigung des Materials des Mantels und damit eine Reduzierung der mechanischen Stabilität des Lichtwellenleiters 2 erzeugt. Hierdurch entsteht an dieser Stelle eine Sollbruchstelle im Lichtwellenleiter 2. Durch Wahl der Fokuslage der zur Herstellung der Sollbruchstelle 25 verwendeten Laserstrahlung kann die Lage der Sollbruchstelle 25 präzise kontrolliert werden. Wie Figur 2 zeigt, befindet sich die Sollbruchstelle 25 ausschließlich im Mantel 22, sodass die optischen Eigenschaften für die im Kern 21 propagierenden optischen Signale unbeeinflusst bleiben.

In gleicher Weise wie vorstehend für eine Sollbruchstelle 25 beschrieben, lassen sich im Kern 21 Faser-Bragg-Gitter durch Punkt-zu-Punkt-Belichten einzelner Raumbereiche bzw. Voxel erzeugen.

Anhand der Figur 3 wird ein Sprinklerkopf gemäß der vorliegenden Erfindung erläutert. Der Sprinklerkopf 4 weist an einem Ende ein Gewinde 41 auf, mit welchem dieser mit einer Rohrleitung verbindbar ist. In der Rohrleitung strömt ein Löschmittel zum Sprinklerkopf, beispielsweise Wasser.

Der Sprinklerkopf 4 weist ein in Figur 3 nicht sichtbares Ventil auf, welches den Sprinklerkopf 4 im Normalbetrieb geschlossen hält und so das Austreten von Wasser verhindert. Das Ventil des Sprinklerkopfes 4 wird durch ein Auslöseglied 1 geschlossen gehalten, welches anhand der vorstehend beschriebenen Figur 1 näher erläutert wurde. Das Auslöseglied 1 ist durch einen Bügel 45 am Sprinklerkopf 4 eingespannt, sodass dieses eine Schließkraft auf das Ventil ausüben kann. Am Ende des Bügels 45 kann ein optionaler Teller 42 angeordnet sein, welcher bei Betrieb des Sprinklerkopfes 4 das austretende Löschmittel verteilt. Wird der Sprinklerkopf einer starken Wärmequelle ausgesetzt, beispielsweise durch einen Brand, wird das Auslöseglied 1 zerstört, wie vorstehend beschrieben. Dies gibt den Löschmittelfluss frei, sodass der Brand kurz nach seiner Entstehung gelöscht werden kann und eine Brandausbreitung verhindert wird.

Gleichzeitig mit der Zerstörung des Auslösegliedes 1 wird der zumindest abschnittsweise parallel verlaufende Lichtwellenleiter 2 zerstört, sodass das Auslösen des Sprinklerkopfes 4 in einer Brandmeldezentrale des Gebäudes registriert werden kann.

Figur 4 zeigt eine Brandschutzanlage 6 mit einer Mehrzahl von Sprinklerköpfen und/oder Rauchabzugklappen. Aus Gründen der Übersichtlichkeit sind in Figur 4 nur die Berstkörper 10 von zwei solchen Sprinklerköpfen bzw. Rauchabzugklappen dargestellt. In einigen Ausführungsformen der Erfindung können zwischen etwa zwei und etwa 35 Berstkörper 10 mit jeweils zugeordneten Lichtwellenleitern 2 vorhanden sein.

Die Lichtwellenleiter 2 sind über einen 3-dB-Koppler, beispielsweise einen Schmelzkoppler 28, an einen Zentrallichtwellenleiter 29 gekoppelt. Der Zentrallichtwellenleiter 29 führt von einer Brandmeldezentrale bis zum letzten zu überwachenden Sprinkler der Brandschutzanlage 6. Die 3-dB-Koppler 28 stellen Abzweigelemente dar, an welchen optische Signale zum jeweiligen Lichtwellenleiter 2 geführt werden können.

Wie Figur 4 weiterhin erläutert, enthält die Brandschutzanlage zumindest eine Lichtquelle 6. Die Lichtquelle 6 kann beispielsweise eine LED, ein Halbleiterlaser, eine Superlumineszenzdiode oder eine andere, an sich bekannte Lichtquelle sein. Das Licht der Lichtquelle 6 wird in den Zentrallichtwellenleiter 29 eingekoppelt und propagiert entlang dessen Längserstreckung. An den 3-dB-Kopplern 28 wird jeweils ein Teil der im Zentrallichtwellenleiter 29 propagierenden Lichtintensität in die Lichtwellenleiter 2 überführt. Das Licht propagiert weiter im Lichtwellenleiter 2 bis zum jeweiligen dort vorhandenen Faser-Bragg-Gitter 23.

Wie in Figur 4 schematisch dargestellt ist, weist das Faser-Bragg-Gitter 23a des ersten Lichtwellenleiters 2 eine andere Gitterkonstante auf als das zweite Faser-Bragg-Gitter 23b des zweiten Lichtwellenleiters 2. Hierdurch wird jeweils eine unterschiedliche Wellenlänge bzw. ein unterschiedlicher Wellenlängenbereich am Faser-Bragg-Gitter 23a und 23b reflektiert. Der reflektierte Anteil wird im Lichtwellenleiter 2 in die Einfallsrichtung zurückgeworfen. Der transmittierte Anteil kann den Lichtwellenleiter 2 verlassen und in die Umgebung abgestrahlt werden.

Der am Faser-Bragg-Gitter 23 reflektierte Anteil des Lichtes wird über den 3-dB-Koppler 28 wieder in den Zentrallichtwellenleiter 29 überführt und gelangt so in einen Längsabschnitt, in welchem ein gechirptes Faser-Bragg-Gitter 27 angeordnet ist. Dieses Faser-Bragg-Gitter 27 führt dazu, dass das Licht seitlich des Zentrallichtwellenleiters 29 ausgekoppelt wird, wobei Licht einer ersten Wellenlänge λ₁ an einem anderen Ort interferiert als Licht einer davon verschiedenen Wellenlänge λₙ. Ein optoelektronisches Halbleiterbauelement 5 dient zum ortsaufgelösten Empfang der optischen Signale, beispielsweise durch ein Fotodiodenarray oder einen CCD-Zeilen-Sensor oder einen CMOS-Sensor. Somit kann aus dem jeweiligen Messort auf dem optoelektronischen Halbleiterbauelement 5 auf die Lage des Lichtwellenleiters 2 und damit des jeweiligen Sprinklerkopfes 4 innerhalb des Gebäudes geschlossen werden.

Wird als Zentrallichtwellenleiter 29 eine Multi-Mode-Faser mit einem Kerndurchmesser von etwa 60 µm eingesetzt, so können problemlos 32 oder mehr Messstellen bzw. Sprinklerköpfe 4 mit einem einzigen Zentrallichtwellenleiter 29 ausgelesen werden. In diesem Fall ergäbe sich zwischen der ersten und der zweiunddreissigsten Messstelle entlang der Längserstreckung des Zentrallichtwellenleiters 29 ein Dynamikunterschied von 22,5 dB. Diese Dynamik kann leicht mit gängigen CCD-Zeilen-Sensoren ausgelesen werden, welche etwa 48 dB Dynamikumfang bieten. Zur weiteren Erhöhung der Empfindlichkeit kann die Integrationszeit des optoelektronischen Halbleiterbauelementes 5 zwischen etwa 0,1 Sekunde und etwa 5 Sekunden oder zwischen etwa 1 Sekunde und etwa 5 Sekunden betragen.

Es ist darauf hinzuweisen, dass die Brandschutzanlage gemäß Figur 4 lediglich beispielhaft zu verstehen ist. Selbstverständlich kann statt dem gechirpten Faser-Bragg-Gitter 27 auch ein anderes Spektrometer eingesetzt werden, beispielsweise ein AWG oder eine andere, an sich bekannte Bauform.

Auch wenn die Lichtquelle 6 in Figur 4 am gegenüberliegenden Ende des Zentrallichtwellenleiters 29 eingezeichnet ist, so ist dem Fachmann selbstverständlich geläufig, dass das Spektrometer bzw. das gechirpte Faser-Bragg-Gitter 27 und die Lichtquelle 6 auch an ein und demselben Ende des Zentrallichtwellenleiters 29 angeordnet werden können. Hierdurch kann die Komplexität der Brandschutzanlage sinken und die Betriebssicherheit erhöht werden.

Anhand der Figuren 5 und 6 wird die Funktionsweise der Brandschutzanlage gemäß Figur 4 erläutert. Dargestellt ist die Signalintensität auf der Ordinate und die Nummer des jeweiligen Sprinklers auf der Abszisse. Jeder Sprinkler ist durch ein Faser-Bragg-Gitter 23 codiert, wie vorstehend beschrieben. Das Reflexionsmaximum eines jeden Faser-Bragg-Gitters kann dabei eine Halbwertsbreite von etwa 0,5 nm aufweisen und sich vom Reflexionsmaximum anderer, insbesondere benachbarter Faser-Bragg-Gitter unterscheiden. Somit kann aus dem Messort am optoelektronischen Halbleiterbauelement 5 hinter dem Spektrometer unmittelbar auf die Lage des Sprinklers geschlossen werden.

Figur 5 zeigt eine voll funktionsfähige Brandschutzanlage vor deren Auslösung. Es ist erkennbar, dass für jeden der im Gebäude beispielhaft verbauten 26 Sprinkler ein Reflexionsmaximum erhalten wurde, wie vorstehend anhand der Figur 4 erläutert. Aufgrund der Signalschwächung entlang des Zentrallichtwellenleiters 29 nimmt dabei die Intensität mit zunehmender Entfernung von der Brandmeldezentrale ab.

Figur 6 zeigt dieselbe Messung, nachdem die Sprinkler 6, 11 und 23 ausgelöst haben, beispielsweise durch einen Brand oder eine Fehlauslösung. Die Auslösung erfolgt durch Platzen des Berstkörpers 10, wodurch die jeweiligen zugeordneten Lichtwellenleiter 2 an zumindest einer Sollbruchstelle 25 ebenfalls zerstört werden. Dies führt dazu, dass dem jeweiligen Faser-Bragg-Gitter 23 kein Licht mehr zugeführt wird und kein Reflexionspeak mehr gemessen werden kann. Das Auslösen der Sprinkler kann somit in einfacher Weise durch Setzen einer Triggerschwelle erkannt werden, welche auch relativ knapp über der Nulllinie gewählt werden kann und somit eine zuverlässige Erkennung ohne unnötige Fehlalarme ermöglicht.

Selbstverständlich ist die Erfindung nicht auf die dargestellten Ausführungsformen beschränkt. Die vorstehende Beschreibung ist daher nicht als beschränkend, sondern als erläuternd anzusehen. Die nachfolgenden Ansprüche sind so zu verstehen, dass ein genanntes Merkmal in zumindest einer Ausführungsform der Erfindung vorhanden ist. Dies schließt die Anwesenheit weiterer Merkmale nicht aus. Sofern die Ansprüche und die vorstehende Beschreibung "erste" und "zweite" Ausführungsformen definieren, so dient diese Bezeichnung der Unterscheidung zweier gleichartiger Ausführungsformen, ohne eine Rangfolge festzulegen.

## Patentansprüche

1. Auslöseglied (1) für eine Brandschutzanlage mit zumindest einem Berstkörper (10), **dadurch gekennzeichnet, dass** der Berstkörper (10) mit einem Lichtwellenleiter (2) versehen ist, welcher einen Kern (21) und einen den Kern umgebenden Mantel (22) aufweist und in den Lichtwellenleiter (2) zumindest eine Sollbruchstelle (25) eingebracht ist, welche durch Schwächung des Mantels erzeugt wurde.

2. Auslöseglied nach Anspruch 1, **dadurch gekennzeichnet,**
**dass** der Berstkörper (10) aus Glas oder Kunststoff gefertigt ist und/oder
**dass** der Berstkörper (10) als Hohlkörper gefertigt und mit einer Flüssigkeit zumindest teilweise gefüllt ist.

3. Auslöseglied nach einem der Ansprüche 1 bis 2, **dadurch gekennzeichnet, dass** der Lichtwellenleiter (2) mittels Klebung (3) oder Klemmung an zumindest zwei Stellen (11, 12) am Berstkörper (10) befestigt ist und/oder dass der Lichtwellenleiter (2) zumindest in einem Teilabschnitt (23) am Berstkörper (10) anliegt.

4. Auslöseglied nach einem der Ansprüche 1 bis 3, **dadurch gekennzeichnet, dass** der Lichtwellenleiter (2) auf einer Länge von etwa 5 mm bis etwa 15 mm zwischen einer und etwa zehn Sollbruchstellen (25) aufweist.

5. Auslöseglied nach einem der Ansprüche 1 bis 4, **dadurch gekennzeichnet, dass** die Sollbruchstelle (25) durch mechanische Bearbeitung erhalten wurde oder
dass die Sollbruchstelle (25) durch Ätzen erhalten wurde.

6. Auslöseglied nach einem der Ansprüche 1 bis 5, **dadurch gekennzeichnet, dass** die Sollbruchstelle (25) durch Bestrahlung des Mantels (22) mit einem Kurzpulslaser erhältlich ist und/oder
dass die Sollbruchstelle (25) in etwa senkrecht zur Längsrichtung des Lichtwellenleiters (2) verläuft.

7. Auslöseglied nach einem der Ansprüche 1 bis 6, **dadurch gekennzeichnet, dass** der Lichtwellenleiter (2) zumindest ein Faser-Bragg-Gitter (23) enthält.

8. Auslöseglied nach Anspruch 7, **dadurch gekennzeichnet, dass** das Faser-Bragg-Gitter (23) ein gechirptes Faser-Bragg-Gitter (23) ist.

9. Sprinklerkopf (4) oder Rauchabzugklappe mit zumindest einem Auslöseglied nach einem der Ansprüche 1 bis 8.

10. Brandschutzanlage (6) mit einer Mehrzahl von Sprinklerköpfen und/oder Rauchabzugklappen nach Anspruch 9.

11. Brandschutzanlage nach Anspruch 10, **dadurch gekennzeichnet, dass** eine Mehrzahl von Lichtwellenleitern (2) über jeweils einen 3dB-Koppler (28) an einen Zentrallichtwellenleiter (29) gekoppelt sind oder
dass zwischen etwa 2 und etwa 35 Lichtwellenleiter (2) über jeweils einen 3dB-Koppler (28) an einen Zentrallichtwellenleiter (29) gekoppelt sind.

12. Brandschutzanlage nach einem der Ansprüche 10 oder 11,
**dadurch gekennzeichnet, dass** der Zentrallichtwellenleiter (29) an einem Ende mit einem Spektrometer verbunden ist oder ein Spektrometer enthält.

13. Verfahren zur Erkennung des Auslösens eines Sprinklerkopfes oder einer Rauchabzugklappe einer Brandschutzanlage mit einem Auslöseglied (1) mit zumindest einem Berstkörper (10), **dadurch gekennzeichnet, dass** der Berstkörper (10) mit einem Lichtwellenleiter (2) versehen ist, welcher einen Kern (21) und einen den Kern umgebenden Mantel (22) aufweist und in den Lichtwellenleiter (2) zumindest eine Sollbruchstelle (25) eingebracht ist, welche durch Schwächung eines Teils des Mantels erzeugt wurde, und wobei der Bruch des Lichtwellenleiters (2) detektiert wird.

14. Verfahren nach Anspruch 13, **dadurch gekennzeichnet, dass** in den Lichtwellenleiter (2) Licht einer LED oder einer Superlumineszenzdiode oder eines Halbleiterlasers zur Erzeugung eines optischen Signals eingekoppelt und das durch den Lichtwellenleiter transmittierte optische Signal detektiert wird und/oder
dass der Lichtwellenleiter (2) zumindest ein Faser-Bragg-Gitter (23) enthält und das Auslösen eines Auslösegliedes (1) aus einer Mehrzahl von Auslösegliedern (1) einer Brandschutzanlage durch Wellenlängenmultiplex und/oder die Laufzeit des optischen Signals erkannt wird.

15. Verfahren nach einem der Ansprüche 13 bis 14, **dadurch gekennzeichnet, dass** der Ort, an welchem das Auslösen eines Sprinklerkopfes oder einer Rauchabzugklappe erkannt wurde, in einem Lageplan visualisiert wird.

## Claims

1. Triggering element (1) for a fire protection system, comprising at least one rupture body (10), **characterized in that** the rupture body (10) is provided with an optical waveguide (2) which has a core (21) and a cladding (22) surrounding the core and into which optical waveguide at least one predetermined breaking point (25) is introduced which was produced by weakening the cladding.

2. Triggering element according to claim 1, **characterized in that** the rupture body (10) is made of glass or plastic material and/or
**in that** the rupture body (10) is made as a hollow body and is at least partially filled with a liquid.

3. Triggering element according to any one of claims 1 to 2,
**characterized in that** the optical waveguide (2) is attached to the rupture body (10) by means of adhesive bonding (3) or clamping at least at two points (11, 12) and/or
**in that** the optical waveguide (2) rests against the rupture body (10) at least in one segment (23).

4. Triggering element according to any one of claims 1 to 3,
**characterized in that** the optical waveguide (2) has between one and about ten predetermined breaking points (25) over a length of about 5 mm to about 15 mm.

5. Triggering element according to any one of claims 1 to 4,
**characterized in that** the predetermined breaking point (25) has been obtained by mechanical processing or
**in that** the predetermined breaking point (25) has been obtained by etching.

6. Triggering element according to any one of claims 1 to 5,
**characterized in that** the predetermined breaking point (25) can be obtained by irradiating the cladding (22) by means of a short-pulse laser and/or
**in that** the predetermined breaking point (25) runs approximately perpendicular to the longitudinal direction of the optical waveguide (2).

7. Triggering element according to any one of claims 1 to 6,
**characterized in that** the optical waveguide (2) contains at least one fiber Bragg grating (23).

8. Triggering element according to claim 7, **characterized in that** the fiber Bragg grating (23) is a chirped fiber Bragg grating (23).

9. Sprinkler head (4) or smoke exhaust flap comprising at least one triggering element according to any one of claims 1 to 8.

10. Fire protection system (6) comprising a plurality of sprinkler heads and/or smoke exhaust flaps according to claim 9.

11. Fire protection system according to claim 10, **characterized in that** a plurality of optical waveguides (2) are coupled to a central optical waveguide (29) via a respective 3dB coupler (28) or
**in that** between about 2 and about 35 optical waveguides (2) are coupled to a central optical waveguide (29) via a respective 3dB coupler (28).

12. Fire protection system according to any one of claims 10 or 11, **characterized in that** the central optical waveguide (29) is connected at one end to a spectrometer or contains a spectrometer.

13. Method for detecting the triggering of a sprinkler head or of a smoke exhaust flap of a fire protection system with a triggering element (1) having at least one rupture body (10), **characterized in that** the rupture body (10) is provided with an optical waveguide (2) which has a core (21) and a cladding (22) surrounding the core, and at least one predetermined breaking point (25), which was produced by weakening part of the cladding, is introduced into the optical waveguide (2), and the breaking of the optical waveguide (2) is detected.

14. Method according to claim 13, **characterized in that** light from an LED or a superluminescent diode or a semiconductor laser is coupled into the optical waveguide (2) to generate an optical signal and the optical signal transmitted through the optical waveguide is detected, and/or
**in that** the optical waveguide (2) contains at least one fiber Bragg grating (23) and the triggering of a triggering element (1) from a plurality of triggering elements (1) of a fire protection system is detected by wavelength multiplexing and/or the propagation time of the optical signal.

15. Method according to any one of claims 13 to 14, **characterized in that** the location, at which the triggering of a sprinkler head or of a smoke exhaust flap has been detected, is visualized in a site plan.

## Revendications

1. Elément de déclenchement (1) pour un système de protection contre l'incendie, comprenant au moins un corps d'éclatement (10),
**caractérisé en ce que** le corps d'éclatement (10) est pourvu d'un guide d'ondes lumineuses (2) qui présente un cœur (21) et une gaine (22) entourant le cœur, et **en ce qu'**au moins un point destiné à la rupture (25), qui a été produit par affaiblissement de la gaine, est ménagé dans le guide d'ondes lumineuses (2).

2. Elément de déclenchement selon la revendication 1,
**caractérisé en ce que** le corps d'éclatement (10) est fabriqué en verre ou en matière plastique, et/ou
**en ce que** le corps d'éclatement (10) est fabriqué sous forme de corps creux et est rempli au moins partiellement d'un liquide.

3. Elément de déclenchement selon l'une des revendications 1 à 2,
**caractérisé en ce que** le guide d'ondes lumineuses (2) est fixé par collage (3) ou par serrage au corps d'éclatement (10) en au moins deux endroits (11, 12), et/ou
**en ce que** le guide d'ondes lumineuses (2) est en appui contre le corps d'éclatement (10) au moins dans une portion partielle (23).

4. Elément de déclenchement selon l'une des revendications 1 à 3,
**caractérisé en ce que** le guide d'ondes optiques (2) présente, sur une longueur d'environ 5 mm à environ 15 mm, entre un et environ dix points destinés à la rupture (25).

5. Elément de déclenchement selon l'une des revendications 1 à 4,
**caractérisé en ce que** le point destiné à la rupture (25) a été obtenu par usinage mécanique, ou
**en ce que** le point destiné à la rupture (25) a été obtenu par attaque chimique.

6. Elément de déclenchement selon l'une des revendications 1 à 5,
**caractérisé en ce que** le point destiné à la rupture (25) peut être obtenu par irradiation de la gaine (22) avec un laser à impulsions courtes, et/ou
**en ce que** le point destiné à la rupture (25) s'étend à peu près perpendiculairement à la direction longitudinale du guide d'ondes lumineuses (2).

7. Elément de déclenchement selon l'une des revendications 1 à 6,
**caractérisé en ce que** le guide d'ondes lumineuses (2) comprend au moins une fibre à réseau de Bragg (23).

8. Elément de déclenchement selon la revendication 7,
**caractérisé en ce que** la fibre à réseau de Bragg (23) est une fibre à réseau de Bragg (23) à chirp.

9. Gicleur d'incendie (4) ou volet d'évacuation des fumées, comprenant au moins un élément de déclenchement selon l'une des revendications 1 à 8.

10. Système de protection contre l'incendie (6) comprenant une pluralité de gicleurs d'incendie et/ou de volets d'évacuation des fumées selon la revendication 9.

11. Système de protection contre l'incendie selon la revendication 10,
**caractérisé en ce qu'**une pluralité de guides d'ondes lumineuses (2) sont couplés à un guide d'ondes lumineuses central (29) via un coupleur 3dB (28) respectif, ou
**en ce qu'**entre environ 2 et environ 35 guides d'ondes lumineuses (2) sont couplés à un guide d'ondes lumineuses central (29) via un coupleur 3dB (28) respectif.

12. Système de protection contre l'incendie selon l'une des revendications 10 ou 11,
**caractérisé en ce que** le guide d'ondes lumineuses central (29) est relié, à une extrémité, à un spectromètre ou comprend un spectromètre.

13. Procédé de détection du déclenchement d'un gicleur d'incendie ou d'un volet d'évacuation des fumées d'un système de protection contre l'incendie, comprenant un élément de déclenchement (1) avec au moins un corps d'éclatement (10),
**caractérisé en ce que** le corps d'éclatement (10) est muni d'un guide d'ondes lumineuses (2) qui présente un cœur (21) et une gaine (22) entourant le cœur, et **en ce qu'**au moins un point destiné à la rupture (25), qui a été produit par affaiblissement d'une partie de la gaine, est ménagé dans le guide d'ondes lumineuses (2), sachant que la rupture du guide d'ondes lumineuses (2) est détectée.

14. Procédé selon la revendication 13,
**caractérisé en ce que** la lumière d'une LED ou d'une diode superluminescente ou d'un laser à semi-conducteur est injectée dans le guide d'ondes lumineuses (2) pour générer un signal optique, et le signal optique transmis par le guide d'ondes lumineuses est détecté, et/ou
**en ce que** le guide d'ondes lumineuses (2) comprend au moins une fibre à réseau de Bragg (23), et le déclenchement d'un élément de déclenchement (1) parmi une pluralité d'éléments de déclenchement (1) d'un système de protection contre l'incendie est détecté par multiplexage en longueur d'onde et/ou par le temps de propagation du signal optique.

15. Procédé selon l'une des revendications 13 à 14,
**caractérisé en ce que** l'endroit où le déclenchement d'un gicleur d'incendie ou d'un volet d'évacuation des fumées a été détecté est visualisé sur un plan de situation.
